# EUROPÄISCHE PATENTANMELDUNG

(11) **EP 4 782 644 A1**
(43) Veröffentlichungstag der Anmeldung: **29.07.2026**
(21) Anmeldenummer: 25188468.0
(22) Anmeldetag: 09.07.2025
(51) Int. Cl.: E06B 9/264, E06B 3/36

(54) **FENSTERANORDNUNG**

(30) Priorität: 11.07.2024 DE 102024119710
(71) Anmelder: Küster Holding GmbH, 35630 Ehringshausen (DE)
(72) Erfinder: Schmidt, Thomas, 35630 Ehringshausen (DE); Engel, René, 35614 Aßlar (DE)
(74) Vertreter: Weckenbrock, Matthias

(57) **Zusammenfassung**

Fensteranordnung (2), umfassend einen Einbaufensterrahmen (4) und eine Isolierglasanordnung (18) mit einer inneren Verglasung (22) und einer im Abstand davon angeordneten äußeren Verglasung (26), und mit einem in einem Zwischenraum zwischen den beiden Verglasungen (22, 26) integrierten und durch eine elektromotorische Antriebseinheit angetriebenen Sonnenschutz- oder Verdunkelungsbehang, und mit einem an oder im Einbaufensterrahmen (4) gelagerten Fensterelement (8), welches die beiden Verglasungen (22, 26) von außen umfasst, wobei in dem Fensterelement (8) ein Akku (30), insbesondere austauschbar, angeordnet ist und mit einen im Fensterelement (8) angeordneten elektrischen ersten Ladekontakt (34) verbunden ist, wobei im Einbaufensterrahmen (4) ein zweiter Ladekontakt (38) angeordnet ist zur Kontaktierung des ersten Ladekontaktes (34) im geschlossenen Zustand der Fensteranordnung (2).

## Beschreibung

Die Erfindung betrifft eine Fensteranordnung mit einem Einbaufensterrahmen und einer Isolierglasanordnung mit einer inneren Verglasung und einer im Abstand davon angeordneten äußeren Verglasung, und mit einem in einem Zwischenraum zwischen den beiden Verglasungen integrierten und durch eine elektromotorische Antriebseinheit angetriebenen Sonnenschutz- oder Verdunkelungsbehang nach dem Oberbegriff von Anspruch 1. Sie betrifft weiterhin ein Fensteranordnungssystem.

Derartige sogenannte Verbundfenster sind allgemein bekannt und im Einsatz. Dabei kann als innere Verglasung eine einfache Glasscheibe und als äußere Verglasung ebenfalls eine einfache Glasscheibe zum Einsatz kommen. Verbundfenster haben aufgrund des zwischen den Gläsern bestehenden größeren Luftzwischenraums generell gute Schalldämmungs- und Wärmedämmungseigenschaften.

Der Einbau von Sonnenschutz- oder Verdunkelungsbehängen bzw. Rollomechanismen in den Scheibenzwischenraum von Isolierglasscheiben ist einerseits besonders attraktiv, weil dann äußerlich am Fenster keine die Ästhetik des Fensters störenden Anbauten vorhanden sind und der Mechanismus vollständig gekapselt, also gegen Verschmutzung und mechanische Beschädigung vollkommen geschützt ist. Andererseits wirft die Unterbringung eines Sonnenschutz- oder Verdunkelungsbehangs im Scheibenzwischenraum von Isolierglasscheiben wegen des beengten Bauraums besondere Probleme auf. Die komplette Mechanik muss sehr kompakt sein, sie muss gleichwohl robust und störungssicher sein, denn nach dem Einbau ist sie bei bekannten Systemen in der Regel nicht mehr zugänglich, und sie muss dennoch voll funktionstüchtig sein.

Die DE 20 2005 007 921 U1 offenbart einen sowohl für stehende als auch für geneigte Fenster geeigneten und insbesondere zum Einbau in den Scheibenzwischenraum von Isolierglasscheiben vorgesehenen Rollomechanismus mit zwei Elektromotoren mit gegensinniger Arbeitsdrehrichtung.

Bei Fensteranordnungen mit in der Isolierglasanordnung installierten angetrieben Behängen ist eine Energieversorgung mit Hilfe einer externen Energiequelle nur aufwändig realisierbar.

Davon ausgehend liegt der Erfindung die Aufgabe zugrunde, eine Fensteranordnung mit einer verbesserten Energieversorgung bereitzustellen. Weiterhin soll ein verbessertes Fensteranordnungssystem bereitgestellt werden.

In Bezug auf die Fensteranordnung wird diese Aufgabe erfindungsgemäß gelöst mit einer Fensteranordnung nach Anspruch 1.

Vorteilhafte Weiterbildungen der Erfindung sind Gegenstand der Unteransprüche.

Die Erfindung betrifft eine Fensteranordnung, umfassend einen Einbaufensterrahmen und eine Isolierglasanordnung mit einer inneren Verglasung und einer im Abstand davon angeordneten äußeren Verglasung, und mit einem in einem Zwischenraum zwischen den beiden Verglasungen integrierten und durch eine elektromotorische Antriebseinheit angetriebenen Sonnenschutz- oder Verdunkelungsbehang.

An oder im Einbaufensterrahmen ist ein Fensterelement gelagert, welches die beiden Verglasungen von außen umfasst, wobei in dem Fensterelement ein Akku, d.h. eine wiederaufladbare Batterie, insbesondere austauschbar, angeordnet ist und mit einen im Fensterelement angeordneten elektrischen ersten Ladekontakt verbunden ist. In dem Einbaufensterrahmen ist zur Kontaktierung des ersten Ladekontaktes im geschlossenen Zustand der Fensteranordnung ein zweiter Ladekontakt angeordnet.

Der Erfindung liegt die Überlegung zugrunde, dass es im Bereich der Spannungsversorgung schwierig und aufwändig ist, diese über die jeweilige Scharniereinheit zu ermöglichen. Dies ist besonders dann der Fall, wenn das Fensterelement eine Kipp- und/oder Schwingfensterfunktion besitzt.

Wie nunmehr erkannt wurde, kann die Spannungsversorgung mit einer externen Energiequelle oder mit einem nicht in der Isolierglasanordnung verbauten Solarmodul, welche jeweils den Akku aufladen, realisiert werden, indem der Akku, insbesondere austauschbar, im Fensterelement verbaut ist. Die Aufladung des Akkus kann dann im jeweils geschlossenen Zustand der Fensteranordnung über einen in den Einbaurahmen eingelassenen Ladekontakt erfolgen. Das Rollo kann auf diese Weise im geöffneten und geschlossenen Zustand betätigt werden.

Die elektromotorische Antriebseinheit ist bevorzugt als Elektromotor ausgebildet, wodurch eine leistungsfähige und kompakte Antriebseinheit realisiert wird.

Gemäß einer Weiterbildung der Erfindung ist das Fensterelement als Flügelfensterrahmen ausgebildet, welcher an einer Scharnierseite mit wenigstens einem Scharnier drehbar und/oder schwenkbar am Einbaufensterrahmen gelagert ist.

Das Fensterelement ist gemäß einer weiteren Weiterbildung der Erfindung als Dachfenster ausgebildet ist, welches schwenkbar im Einbaufensterrahmen gelagert ist.

Gemäß einer weiteren Weiterbildung der Erfindung ist das Fensterelement als ein fest im Einbaufensterrahmen angeordnetes Fenster ausgebildet.

In einer vorteilhaften Ausführungsform ist im Fensterelement ein Bedienelement angeordnet, welches die Bedienung des Behangs ermöglicht.

Das Bedienelement ist bevorzugt signaltechnisch mit der elektromotorischen Antriebseinheit verbunden. Die Bedieneinheit ermöglicht das Verfahren des Behangs. Hierbei kann mittels eines bevorzugt länglichen Bedienelements die Stellung des Behangs zwischen offen und geschlossen stufenlos bestimmt werden. Das direkte Anfahren der Endlagen, offen und geschlossen, wird bevorzugt über Tasten ermöglicht. Des Weiteren können frei wählbare gespeicherte Positionen direkt angefahren werden. Die Bedieneinheit ermöglicht auch die Einbindung in ein Smart-Home-System.

Insbesondere kann die Isolierglasanordnung eine an einer Verglasung der Isolierglasanordnung angeordnete Sensorfläche für eine berührungslose Bedienung und/oder eine kapazitive Sensorfläche aufweisen. Durch eine durchsichtige, an der Scheibe angebrachte Sensorfläche wird die berührungslose Gestensteuerung des Rollos bzw. des Behangs ermöglicht.

Vorteilhafterweise ist das Bedienelement über eine funkbasierte Verbindung durch eine Kommandoeinheit ansteuerbar, um den Sonnenschutz- oder Verdunkelungsbehang nach oben oder nach unten zu fahren. Weitere Funktionen umfassen das Ansteuern von Lamellen in dem Behang. Diese auch Luftschnittstelle genannte kabellose Signalübertragungseinrichtung kann beispielsweise eine WiFi- und/oder Bluetooth und/oder Zigbee-Schnittstelle sein. Als zentrales Bedienelement für die Anordnung kann ein Smartphone/Tablet oder sonstiges Bedienkonzept für Smart-Home Komponenten vorgesehen sein.

In einer bevorzugten Ausführungsform ist im Fensterelement wenigstens ein Sensor zur Bestimmung einer oberen Endposition und einer unteren Endposition des Sonnenschutz- oder Verdunkelungsbehangs angeordnet.

Auf diese Weise kann ein besonders weiches Anfahren der beiden Endpositionen ermöglicht werden.

Der wenigstens eine Sensor ist dabei bevorzugt als Hallsensor ausgebildet.

Der erste Ladekontakt ist bevorzugt an einer Unterseite im Fensterelement und der zweite Ladekontakt an einer Oberseite im Einbaufensterrahmen angeordnet. Auf diese Weise kann ein zuverlässiger elektrischer Kontakt im geschlossenen Zustand der Fensteranordnung erzielt werden. Die Verbindung des zweiten Ladekontaktes mit einer externen Stromversorgung wird somit auf einfache Art und Weise ermöglicht.

Die beiden Ladekontakte und der Akku sind bevorzugt an der Scharnierseite der Fensteranordnung angeordnet. Auf diese Weise ist keine zusätzliche Verkabelung erforderlich.

Die Antriebseinheit ist vorzugsweise eingerichtet, den Sonnenschutz- oder Verdunkelungsbehang bei geöffneter oder geschlossener Fensteranordnung anzutreiben.

Der Zwischenraum ist vorzugsweise hermetisch abgedichtet.

In Bezug auf das Fensteranordnungssystem wird die oben genannte Aufgabe erfindungsgemäß gelöst durch ein Fensteranordnungssystem, umfassend eine oben beschriebene Fensteranordnung und ein mit dem zweiten Ladekontakt elektrisch verbundenes und an oder außerhalb der Fensteranordnung angeordnetes Solarmodul. Das Solarmodul kann beispielsweise an dem Fensterelement befestigt sein oder nicht an der Fensteranordnung befestigt sein und elektrisch durch Leitungen mit dem zweiten Ladekontakt verbunden sein. Durch das Solarmodul kann der Akku aufgeladen werden. Dadurch, dass das Solarmodul nicht innerhalb der Isolierglasanordnung verbaut ist, werden sein Austausch und auch seine elektrische Verbindung zum Akku komfortabel und einfach realisiert.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Dabei zeigen zum Teil schematisch:
- Figur 1: eine Fensteranordnung mit einem Einbaurahmen und einem schwenkbar darin gelagerten Flügelfensterrahmen in einer Vorderansicht,
- Figur 2: die Fensteranordnung gemäß Figur 1 in einer perspektivischen Darstellung,
- Figur 3: die Fensteranordnung gemäß Figur 1 in einem geöffneten Zustand in einer seitlichen Darstellung,
- Figur 4: die Fensteranordnung gemäß Figur 1 in einer perspektivischen Darstellung,
- Figur 5: eine Detailansicht aus Figur 4,
- Figur 6: eine weitere Fensteranordnung in einer Vorderansicht, und
- Figur 7: eine weitere Fensteranordnung in einer Vorderansicht.

Gleiche oder gleichwirkende Bauteile werden in den nachfolgend dargestellten Figuren der Zeichnung anhand einer Ausführungsform mit Bezugszeichen versehen, um die Lesbarkeit zu verbessern.

Eine in den Figuren 1 bis 5 dargestellte Fensteranordnung 2 weist einen Einbaufensterrahmen 4 und ein Fensterelement 8 auf, welches als an zwei Scharnieren 6 an einer Scharnierseite 16 schwenkbar gelagerter Flügelfensterrahmen 10 ausgebildet ist. Der Flügelfensterrahmen 10 weist einen drehbaren Griff 14 zum Öffnen und Verschließen der Fensteranordnung 2 auf.

Der Flügelfensterrahmen 10 umfasst eine Isolierglasanordnung 18 mit einer inneren Verglasung 22 und einer davon beabstandeten äußeren Verglasung 26 (siehe Figur 4). Zwischen den beiden Verglasungen 22, 26 ist ein hermetisch abgedichteter Bereich bzw. Zwischenraum gebildet.

In der Isolierglasanordnung 18 ist ein durch eine elektromotorische Antriebseinheit (nicht dargestellt), insbesondere durch einen Elektromotor, angetriebener Sonnenschutz- oder Verdunkelungsbehang integriert (nicht dargestellt). Dieser Behang kann auch als Rollo oder Folie bezeichnet werden.

In dem Flügelfensterrahmen 10 ist ein Akku 30 verbaut (siehe Figur 4 und Figur 5), welcher die Antriebseinheit mit Energie speist. Im Flügelfensterrahmen 10 ist ein erster Ladekontakt 34 angeordnet, welcher mit dem Akku 30 elektrisch verbunden ist. In dem Einbaufensterrahmen 4 ist ein zweiter Ladekontakt 38 angeordnet. Die beiden Ladekontakte 34, 38 sind derart angeordnet, dass der erste Ladekontakt 34 den zweiten Ladekontakt 38 im geschlossenen Zustand der Fensteranordnung 2 kontaktiert. Der erste Ladekontakt 34 ist dabei an einer Unterseite im Fensterelement 8 und der zweite Ladekontakt 38 an einer Oberseite im Einbaufensterrahmen 4 angeordnet.

Der zweite Ladekontakt 38 im Einbaufensterrahmen 4 kann mit einer externen Stromversorgung elektrisch verbunden werden. Auf diese Weise wird eine Ladung des Akkus 30 ermöglicht, wenn sich die Fensteranordnung 2 in einem geschlossenen Zustand befindet und die beiden Ladekontakte 34, 38 in elektrischem Kontakt miteinander sind. Der Akku 30 dient als Energiequelle für eine Antriebseinheit (nicht dargestellt) zum Antrieb eines in einem Zwischenraum zwischen den beiden Verglasungen 22, 26 integrierten Sonnenschutz- oder Verdunkelungsbehang (nicht dargestellt).

In der Figur 6 ist eine Fensteranordnung 2 in einer weiteren bevorzugten Ausführungsform dargestellt. Die Fensteranordnung 2 entspricht der in den Figuren 1-5 gezeigten Fensteranordnung 2 mit dem Unterschied, dass außen an dem Fensterelement 8 in einem im verbauten Zustand oberen Bereich ein Solarmodul 40 angebracht ist. Das Solarmodul 40 ist dabei elektrisch mit dem zweiten Ladekontakt 38 im Einbaurahmen 4 verbunden, sodass der Akku 30 mit Hilfe des Solarmoduls 40 aufgeladen wird.

Die Fensteranordnung 2 und das Solarmodul 40 bilden ein Fensteranordnungssystem 44.

Noch eine weitere bevorzugte Ausführungsform einer Fensteranordnung 2 ist in Figur 7 dargestellt. Die Fensteranordnung 2 umfasst einen Einbaufensterrahmen 4 (nicht dargestellt) und ein Fensterelement 8, welches als im Einbaufensterrahmen 4 fest verbautes Fenster 48 ausgebildet ist. Das Fenster 48 weist dabei den ersten Ladekontakt 34 und der Einbaurahmen 4 den zweiten Ladekontakt 38 auf, die in permanenter elektrischer Verbindung miteinander sind. Eine derartige Fensteranordnung 2 kann beispielsweise in einem Wintergarten oder der Fensterfront eines Bürogebäudes verwendet werden. Optional kann auch hier ein Solarmodul 40 vorgesehen sein.

### Bezugszeichenliste

- 2: Fensteranordnung
- 4: Einbaufensterrahmen
- 6: Scharnier
- 8: Fensterelement
- 10: Flügelfensterrahmen
- 14: Griff
- 16: Scharnierseite
- 18: Isolierglasanordnung
- 22: innere Verglasung
- 26: äußere Verglasung
- 30: Akku
- 34: erster Ladekontakt
- 38: zweiter Ladekontakt
- 40: Solarmodul
- 44: Fensteranordnungssystem
- 48: Fenster

## Patentansprüche

1. Fensteranordnung (2), umfassend einen Einbaufensterrahmen (4) und eine Isolierglasanordnung (18) mit einer inneren Verglasung (22) und einer im Abstand davon angeordneten äußeren Verglasung (26), und mit einem in einem Zwischenraum zwischen den beiden Verglasungen (22, 26) integrierten und durch eine elektromotorische Antriebseinheit angetriebenen Sonnenschutz- oder Verdunkelungsbehang, und mit einem an oder im Einbaufensterrahmen (4) gelagerten Fensterelement (8), welches die beiden Verglasungen (22, 26) von außen umfasst,
**dadurch gekennzeichnet, dass**
in dem Fensterelement (8) ein Akku (30), insbesondere austauschbar, angeordnet ist und mit einen im Fensterelement (8) angeordneten elektrischen ersten Ladekontakt (34) verbunden ist, wobei im Einbaufensterrahmen (4) ein zweiter Ladekontakt (38) angeordnet ist zur Kontaktierung des ersten Ladekontaktes (34) im geschlossenen Zustand der Fensteranordnung (2).

2. Fensteranordnung (2) nach Anspruch 1, **dadurch gekennzeichnet, dass** das Fensterelement (8) als Flügelfensterrahmen (10) ausgebildet ist, welcher an einer Scharnierseite (16) mit wenigstens einem Scharnier (6) drehbar und/oder schwenkbar am Einbaufensterrahmen (4) gelagert ist.

3. Fensteranordnung (2) nach Anspruch 1, **dadurch gekennzeichnet, dass** das Fensterelement (8) als Dachfenster ausgebildet ist, welches schwenkbar im Einbaufensterrahmen (4) gelagert ist.

4. Fensteranordnung (2) nach Anspruch 1, **dadurch gekennzeichnet, dass** das Fensterelement (8) als fest im Einbaurahmen (4) angeordnetes Fenster (48) ausgebildet ist.

5. Fensteranordnung (2) nach einem der Ansprüche 1 bis 4, **dadurch gekennzeichnet, dass** im Fensterelement (8) ein Bedienelement angeordnet ist.

6. Fensteranordnung (2) nach Anspruch 5, **dadurch gekennzeichnet, dass** das Bedienelement signaltechnisch mit der elektromotorischen Antriebseinheit verbunden ist.

7. Fensteranordnung (2) nach Anspruch 5 oder 6, **dadurch gekennzeichnet, dass** das Bedienelement über eine funkbasierte Verbindung durch eine Kommandoeinheit ansteuerbar ist, um den Sonnenschutz- oder Verdunkelungsbehang nach oben oder unten zu fahren,

8. Fensteranordnung (2) nach einem der Ansprüche 1 bis 7, **dadurch gekennzeichnet, dass** im Fensterelement (8) wenigstens ein Sensor zur Bestimmung einer oberen Endposition und einer unteren Endposition des Sonnenschutz- oder Verdunkelungsbehang angeordnet ist.

9. Fensteranordnung (2) nach Anspruch 8, **dadurch gekennzeichnet, dass** der wenigstens eine Sensor als Hallsensor ausgebildet ist.

10. Fensteranordnung (2) nach einem der vorherigen Ansprüche, **dadurch gekennzeichnet, dass** der erste Ladekontakt (34) an einer Unterseite im Fensterelement (8) und der zweite Ladekontakt (38) an einer Oberseite im Einbaufensterrahmen (4) angeordnet ist.

11. Fensteranordnung (2) nach Anspruch 10 in Verbindung mit Anspruch 2, **dadurch gekennzeichnet, dass** die beiden Ladekontakte (34, 38) und der Akku (30) an der Scharnierseite (16) der Fensteranordnung (2) angeordnet sind.

12. Fensteranordnung (2) nach einem der vorherigen Ansprüche, **dadurch gekennzeichnet, dass** die Antriebseinheit eingerichtet ist, den Sonnenschutz- oder Verdunkelungsbehang bei geöffneter oder geschlossener Fensteranordnung (2) anzutreiben.

13. Fensteranordnung (2) nach einem der vorherigen Ansprüche, **dadurch gekennzeichnet, dass** der Zwischenraum hermetisch abgedichtet ist.

14. Fensteranordnungssystem (44), umfassend eine Fensteranordnung (2) nach einem der vorherigen Ansprüche und ein mit dem zweiten Ladekontakt (38) elektrisch verbundenes und an oder außerhalb der Fensteranordnung (2) angeordnetes Solarmodul (40).
